# EUROPÄISCHE PATENTSCHRIFT

(11) **EP 3 505 300 B1**
(45) Veröffentlichungstag und Bekanntmachung des Hinweises auf die Patenterteilung: **08.07.2020**
(21) Anmeldenummer: 18200371.5
(22) Anmeldetag: 15.10.2018
(51) Int. Cl.: B25B 7/02, B25B 27/00

(54) **VORRICHTUNG ZUM ENTFERNEN EINES DICHTRINGES VON EINEM INJEKTOR**
DEVICE FOR REMOVING A SEALING RING OF AN INJECTOR
DISPOSITIF D'ENLÈVEMENT D'UN ANNEAU D'ÉTANCHÉITÉ D'UN INJECTEUR

(30) Priorität: 07.12.2017 DE 102017222173
(43) Veröffentlichungstag der Anmeldung: 03.07.2019
(73) Patentinhaber: Robert Bosch GmbH, 70442 Stuttgart (DE)
(72) Erfinder: Benzinger, Helmut, 85132 Schernfeld (DE); Hiller, Josef, 85125 Kinding (DE); Huemmer, Steffen, 37434 Gieboldehausen (DE)

(56) Entgegenhaltungen:
- US-A- 1 936 981
- US-A- 3 884 100
- US-A- 5 014 578
- US-A1- 2008 041 198
- US-B1- 6 389 937

## Beschreibung

Die Erfindung betrifft eine Vorrichtung, insbesondere eine Zange, zum Entfernen eines Dichtringes von einem Injektor, gemäß dem Oberbegriff des Patentanspruchs 1.

Eine derartige Vorrichtung geht beispielsweise aus der US 1 936 981 A hervor.

### Stand der Technik

Kraftstoffeinspritzvorrichtungen ("Injektoren") sind mit Dichtringen, z.B. aus Teflon, ausgestattet, um die Schnittstelle zwischen dem Injektor und dem Motor abzudichten, wenn der Injektor in den Motor, insbesondere in einen Ansaugtrakt oder Brennraum des Motors eingebaut ist.

Die Dichtringe sind Verschleißteile, die ausgetauscht werden müssen, wenn der Injektor ausgebaut und wieder eingebaut wird. Die Injektoren selbst haben in der Regel eine deutlich längere Lebensdauer. Beim Entfernen eines Dichtringes von einem Injektor mit einer herkömmlichen Zange besteht die Gefahr, dass der Injektor beschädigt wird und vorzeitig ausgetauscht werden muss.

In dem Dokument US 1 936 981 A ist ein Packungsaufsetzwerkzeug für Stopfbuchsen mit einem Paar gekreuzter, schwenkbar verbundener Hebel, die an einem Ende so geformt sind, dass sie ein Paar Griffe und an ihren gegenüberliegenden Enden ein Paar doppelte Backen bilden, gezeigt.

In dem Dokument US 6 389 937 B1 ist eine Universalgripzange gezeigt mit einem ersten Schaftkörper und einem zweiten Schaftkörper gezeigt.

Es ist eine Aufgabe der Erfindung, die Gefahr, den Injektor beim Entfernen eines auf dem Injektor angebrachten Dichtringes zu beschädigen, zu verringern bzw. auszuschließen.

### Offenbarung der Erfindung:

Die Erfindung sieht eine Vorrichtung gemäß dem Patentanspruch 1 vor.

Gemäß einem Ausführungsbeispiel der Erfindung hat eine Vorrichtung, insbesondere eine Zange, zum Entfernen eines Dichtringes von einem Injektor zwei Hebel, die schwenkbar miteinander verbundenen sind. An jedem der beiden Hebel ist wenigstens eine Kontaktfläche ("Schneidfläche") zum Greifen eines an einem Injektor montierten Dichtringes ausgebildet. An wenigstens einem der beiden Hebel ist wenigstens ein Führungselement vorgesehen, das ausgebildet ist, den Injektor so zu führen, dass der auf dem Injektor montierte Dichtring den Kontaktflächen der Vorrichtung gegenüberliegend positioniert ist.

Durch das wenigstens eine Führungselement wird sichergestellt, das nur der auszutauschende Dichtring, nicht aber der Injektor selbst in Kontakt mit den Kontakt- / Schneidflächen der Vorrichtung kommt. Eine Beschädigung des Injektors durch die Kontakt- / Schneidflächen der Vorrichtung kann so zuverlässig verhindert werden.

In einer Ausführungsform weist das wenigstens eine Führungselement wenigstens eine Ausnehmung auf, die zur Aufnahme des Injektors ausgebildet ist. Der Injektor ist in der korrekten Position, in der ein auf dem Injektor angebrachter Dichtring an den Kontaktflächen der Vorrichtung positioniert ist, angeordnet, wenn er sich in der wenigstens einen Ausnehmung befindet.

In einer Ausführungsform ist die wenigstens eine Ausnehmung als Hohlzylinderhälfte ausgebildet, um einen zylindrisch ausgebildeten Bereich des Injektors aufzunehmen und in radialer Richtung zu fixieren.

Das wenigstens eine Führungselement weist einen Anschlag auf, der die Beweglichkeit des Injektors in seiner Axialrichtung begrenzt, um den Injektor in Axialrichtung zu positionieren und zu fixieren.

In einer Ausführungsform ist jeweils ein Führungselement auf zwei einander gegenüberliegenden Seiten des wenigstens einen Hebels / der wenigstens einen Kontaktfläche angeordnet. Durch zwei auf gegenüberliegenden Seiten des wenigstens einen Hebels / der wenigstens einen Kontaktfläche angeordnete Führungselemente kann der Injektor auf beiden Seiten der Kontaktfläche abgestützt und so besonders zuverlässig in der gewünschten Position gehalten werden.

In einer Ausführungsform sind an jedem Hebel wenigstens zwei Kontaktflächen ausgebildet, und das wenigstens eine Führungselement weist eine erste Führung / Vertiefung und wenigstens eine zweite Führung / Vertiefung auf. Die erste Führung / Vertiefung ist so ausgebildet, dass der Dichtring gegenüber der ersten Kontaktfläche positioniert ist, wenn der Injektor in der ersten Führung / Vertiefung angeordnet ist. Die zweite Führung / Vertiefung ist so ausgebildet, dass der Dichtring gegenüber der zweiten Kontaktfläche positioniert ist, wenn der Injektor in der zweiten Führung / Vertiefung angeordnet ist. Die erste Führung / Vertiefung und die erste Kontaktfläche können insbesondere für einen ersten Injektortyp, und die zweite Führung / Vertiefung und die zweite Kontaktfläche können für einen zweiten Injektortyp, der sich vom ersten Injektortyp unterscheidet, ausgebildet sein.

Auf diese Weise kann die gleiche Vorrichtung verwendet werden, um die Dichtringe von wenigstens zwei verschiedenen Injektortypen zu entfernen. Insbesondere können Injektoren aus wenigstens zwei verschiedenen Generationen oder Injektoren für unterschiedliche Kraftstoffarten (z.B. Otto- und Diesel-Kraftstoff) mit der gleichen Vorrichtung bearbeitet werden.

In einer Ausführungsform ist das wenigstens eine Führungselement integral mit dem wenigstens einen Hebel ausgebildet. Auf diese Weise kann das wenigstens eine Führungselement kostengünstig gemeinsam mit den wenigstens einen Hebel ausgebildet werden.

In einer Ausführungsform ist das wenigstens eine Führungselement lösbar an dem wenigstens einen Hebel angebracht. Ein getrennt von dem wenigstens einen Hebel ausgebildetes Führungselement kann aus einem anderen Material als der Hebel ausgebildet sein. Insbesondere kann der Hebel mit der Kontakt- / Schneidfläche aus Metall und das wenigstens eine Führungselement aus Kunststoff ausgebildet sein. Ein lösbar an dem wenigstens einen Hebel angebrachtes Führungselement kann ausgetauscht werden. Dies ermöglicht es, die Vorrichtung durch Austauschen des wenigstens einen Führungselements an unterschiedliche Injektortypen anzupassen.

In einer Ausführungsform sind die Hebel als geprägte Formteile ausgebildet. Als geprägte Formteile ausgebildete Hebel können kostengünstig hergestellt werden.

In einer Ausführungsform weist die Vorrichtung ein elastisches Element, beispielsweise eine Feder, auf, das ausgebildet ist, die Hebel in eine vorgegebene Position zu drücken. Auf diese Weise kann die Handhabung der Vorrichtung vereinfacht werden.

Ausführungsbeispiele der Erfindung werden im Folgenden unter Bezugnahme auf die beigefügten Figuren beschrieben.

### Kurze Beschreibung der Figuren

Figur 1 zeigt eine Seitenansicht einer Vorrichtung (Zange) gemäß einem Ausführungsbeispiel der Erfindung.
Figur 2 zeigt eine erste perspektivische Ansicht der in der Figur 1 gezeigten Vorrichtung.
Figur 3 zeigt eine zweite perspektivische Ansicht der in der Figur 1 gezeigten Vorrichtung.
Figur 4 zeigt einen Injektor, der in eine erste Führung der Vorrichtung eingelegt ist.
Figur 5 zeigt einen Injektor, der in eine zweite Führung der Vorrichtung eingelegt ist.

### Figurenbeschreibung

Figur 1 zeigt eine Seitenansicht einer Vorrichtung 2, insbesondere einer Zange 2 gemäß einem Ausführungsbeispiel der Erfindung. Die Figuren 2 und 3 zeigen jeweils eine perspektivische Ansicht der in der Figur 1 gezeigten Vorrichtung 2.

Die Zange 2 hat zwei Hebel 4, 6, die durch ein Gelenk 8 so miteinander verbunden sind, dass sie gegeneinander schwenkbar sind.

Jeder der beiden Hebel 4, 6 hat jeweils einen in den Figuren 1 bis 3 links dargestellten Griffbereich 4a, 6a, der zum Greifen des jeweiligen Hebels 4, 6 ausgebildet ist, sowie einen auf der anderen Seite des Gelenks 8 (in den Figuren 1 bis 3 rechts dargestellten) Backenbereich 4b, 6b, der jeweils zum Greifen eines in den Figuren 1 bis 3 nicht gezeigten Injektors 30 (siehe Figuren 4 und 5) ausgebildet ist.

Zwischen den Griffbereichen 4a, 6a der beiden Hebel 4, 6 ist ein elastisches Element 10, z.B. eine Feder, angeordnet, das die beiden Griffbereiche 4a, 6a auseinander drückt. Die Griffbereiche 4a, 6a und die Backenbereiche 4b, 6b sind daher im unbetätigten Zustand der Zange 2 voneinander getrennt, wie es in den Figuren 1 bis 3 gezeigt ist.

In den Backenbereichen 4b, 6b sind jeweils zwei als Ausnehmungen 12a, 12b ausgebildet. Die Begrenzungsflächen der Ausnehmungen 12a, 12b sind als Greif- bzw. Schneidflächen ausgebildet, die es ermöglichen, einen auf einem Injektor 30 montierten Dichtring 32 (siehe Figuren 4 und 5) zu greifen und von dem Injektor 30 zu entfernen.

An einem der beiden Backenbereiche 4b, 6b sind zwei Führungselemente 14, 16 ausgebildet. Die Führungselemente 14, 16 können insbesondere mit Hilfe von Schrauben 18 (siehe Figur 3) an dem Hebel 4 befestigt sein. In einem alternativen, in den Figuren nicht gezeigten Ausführungsbeispiel, können die Führungselemente 14, 16 integral mit dem Hebel 4 ausgebildet sein.

Die beiden Führungselemente 14, 16 weisen als Vertiefungen ausgebildete Führungen 14a, 14b, 16a auf, die zur Aufnahme jeweils eines Bereiches eines Injektors 30 ausgebildet sind.

Die Vertiefungen 14a, 14b, 16a sind jeweils in Form eines halben Hohlzylinders (Hohlzylinderhalbschale) ausgebildet und ermöglichen es, jeweils einen zylindrischen Bereich 34 eines Injektors 30 aufzunehmen und in einer vorgegebenen Position zu halten.

Um die Position des Injektors 30 auch in dessen Axialrichtung (senkrecht zur Zeichenebene der Figur 1) festzulegen, sind die Führungselemente 14, 16 mit Anschlägen 20, 22 ausgebildet, an denen der Injektor 30 in Axialrichtung anliegt, wenn er in der korrekten Position in der jeweiligen Führung / Vertiefung 14a, 14b, 16a angeordnet ist.

Insbesondere weist das in den Figuren 1 und 3 dem Betrachter zugewandte Führungselement 16 am Ende der Ausnehmung 16a einen Anschlag 20 auf, an dem die Spitze eines in die Vertiefungen 14a, 16a eingelegten Injektors 30 anschlägt.

Das andere Führungselement 14 weist eine Anschlagfläche 22 auf (siehe Figur 2), an der ein Spulenkörper 36 des Injektors 30 zum Anschlag kommt, wenn der Injektor 30 in die zweiten Vertiefung 14b eingelegt ist (siehe Fig. 4).

Jede Kombination aus Vertiefungen 12a, 14a, 16a bzw. 12b, 14b und Anschläge 20, 22 ist jeweils auf einen anderen Injektortyp ausgelegt. Die in den Figuren gezeigte Zange 2 ermöglicht es daher, Dichtringe 32 von wenigstens zwei verschiedenen Injektortypen zu entfernen.

Figur 4 zeigt einen Injektor 30, der in die ersten Führungen / Vertiefungen 14a, 16a der Zange 2 eingelegt ist. Das in der Figur 4 links dargestellte Ende des Injektors 30 liegt an dem Anschlag 20 an, so dass die Position des Injektors 30 gegenüber der Zange 2 sowohl in radialer als auch in axialer Richtung festgelegt ist.

Wie in der Figur 4 ersichtlich, tritt die an der Ausnehmung 12a des gegenüberliegenden Backenbereichs 4b ausgebildete Greif- / Schneidfläche beim Schließen der Zange 2 nur in Kontakt mit dem auf den zylindrischen Bereich 34 des Injektors 30 aufgebrachten Dichtring 32, berührt aber nicht den zylindrischen Bereich 34 des Injektors 30.

Eine Beschädigung des Injektors 30, insbesondere des zylindrischen Bereichs 34 des Injektors 30, durch die Greif- / Schneidflächen der Zange 2 wird so zuverlässig vermieden.

Figur 5 zeigt einen Injektor 30, der in die zweite Führung / Vertiefung 14b eingelegt ist. In diesem Fall ist die Position des Injektors 30 in seiner Axialrichtung nicht durch einen Anschlag an der Spitze des Injektors 30 festgelegt. Stattdessen schlägt ein Spulenkörper 36 des Injektors 30 an einer Anschlagfläche 22 (siehe Figur 2) an, die an dem ersten Führungselement 14 ausgebildet ist. Dadurch ist die Position des Injektors 30 und insbesondere des auf den zylindrischen Bereichs 34 des Injektors 30 aufgebrachten Dichtringes 32 in der Axialrichtung des Injektors 30 definiert.

Auch in diesem Fall tritt die an der Ausnehmung 12b im Backenbereich 4b der Zange 2 ausgebildete Greif- / Schneidfläche beim Schließen der Zange 2 nur in Kontakt mit dem Dichtring 32, nicht aber mit dem zylindrischen Bereich 34 des Injektors 30, so dass auch hier eine Beschädigung des Injektors 30 durch die Greif-/Schneidflächen der Zange 2 zuverlässig vermieden wird.

Eine Zange 2 gemäß einem Ausführungsbeispiel der Erfindung ermöglicht es daher, auf einen Injektor 30 aufgebrachte Dichtringe 32 tangential einzuritzen und einfach zu entfernen, ohne dass die Gefahr besteht, dass der Injektor 30 beim Entfernen des Dichtringes 32 beschädigt wird.

## Patentansprüche

1. Vorrichtung, insbesondere Zange (2), zum Entfernen eines Dichtringes (32) von einem Injektor (30) mit:
zwei Hebeln (4, 6), die schwenkbar miteinander verbundenen sind,
wobei an jedem der beiden Hebel (4, 6) wenigstens eine Kontaktfläche zum Greifen eines an einem Injektor (30) montierten Dichtringes (32) ausgebildet ist; und
wobei an wenigstens einem der beiden Hebel (4, 6) wenigstens ein Führungselement (14, 16) vorhanden ist, das ausgebildet ist, den Injektor (30) so zu führen, dass ein auf dem Injektor (30) montierter Dichtring (32) den Kontaktflächen der Vorrichtung (2) gegenüberliegend positioniert ist **dadurch gekennzeichnet, dass** das wenigstens eine Führungselement (14, 16) einen Anschlag (20) aufweist, der die Beweglichkeit des Injektors (30) in seiner Axialrichtung begrenzt.

2. Vorrichtung (2) nach Anspruch 1, wobei das wenigstens eine Führungselement (14, 16) wenigstens eine Führung (14a, 14b, 16a) aufweist, die zur Aufnahme des Injektors (30) ausgebildet ist.

3. Vorrichtung (2) nach Anspruch 2, wobei die wenigstens eine Führung (14a, 14b, 16a) als Hohlzylinderhälfte ausgebildet ist.

4. Vorrichtung (2) nach einem der vorangehenden Ansprüche, wobei jeweils ein Führungselement (14, 16) auf zwei einander gegenüberliegenden Seiten des wenigstens einen Hebels (4, 6) angeordnet ist.

5. Vorrichtung (2) nach einem der vorangehenden Ansprüche, wobei an jedem Hebel (4, 6) wenigstens zwei Kontaktflächen ausgebildet sind und wobei das wenigstens eine Führungselement (14, 16) eine erste Führung (14a, 16a) und wenigstens eine zweite Führung (14b) aufweist, wobei die erste und die zweite Führung (14a, 14b, 16a) so ausgebildet sind, dass der Dichtring (32) gegenüber der ersten Kontaktfläche positioniert ist, wenn der Injektor (30) in der ersten Führung (14a, 16a) angeordnet ist und dass der Dichtring (32) gegenüber der zweiten Kontaktfläche positioniert ist, wenn der Injektor (30) in der zweiten Führung (14b) angeordnet ist.

6. Vorrichtung (2) nach einem der Ansprüche 1 bis 5, wobei das wenigstens eine Führungselement (14, 16) integral mit dem wenigstens einen Hebel (4, 6) ausgebildet ist.

7. Vorrichtung (2) nach einem der Ansprüche 1 bis 5, wobei das wenigstens eine Führungselement lösbar (14, 16) an dem wenigstens einen Hebel (4, 6) angebracht ist.

8. Vorrichtung (2) nach einem der vorangehenden Ansprüche, wobei die Hebel (4, 6) als geprägte Formteile ausgebildet sind.

9. Vorrichtung (2) nach einem der vorangehenden Ansprüche mit einem elastischen Element (10), das ausgebildet ist, die Hebel (4, 6) in eine vorgegebene Position zu bewegen.

## Claims

1. Device, in particular a set of pliers (2), for removing a sealing (32) from an injector (30), having:
two levers (4, 6), which are connected to one another in a pivotable manner,
wherein each of the two levers (4, 6) has formed on it at least one contact surface for gripping a sealing ring (32) mounted on an injector (30); and
wherein at least one of the two levers (4, 6) has at least one guide element (14, 16), which is designed to guide the injector (30) such that a sealing ring (32) mounted on the injector (30) is positioned opposite the contact surfaces of the device (2),
**characterized in that** the at least one guide element (14, 16) has a stop (20), which limits the movement capability of the injector (30) in the axial direction thereof.

2. Device (2) according to Claim 1, wherein the at least one guide element (14, 16) has at least one guide (14a, 14b, 16a), which is designed to accommodate the injection (30).

3. Device (2) according to Claim 2, wherein the at least one guide (14a, 14b, 16a) is designed in the form of a hollow-cylinder half.

4. Device (2) according to one of the preceding claims, wherein a respective guide element (14, 16) is arranged on two opposite sides of the at least one lever (4, 6).

5. Device (2) according to one of the preceding claims, wherein at least two contact surfaces are formed on each lever (4, 6), and wherein the at least one guide element (14, 16) has a first guide (14a, 16a) and at least one second guide (14b), wherein the first and the second guides (14a, 14b, 16a) are designed such that the sealing ring (32) was positioned opposite the first contact surface when the injector (30) is arranged in the first guide (14a, 16a), and such that the sealing ring (32) is positioned opposite the second contact surface when the injector (30) is arranged in the second guide (14b).

6. Device (2) according to one of Claims 1 to 5, wherein the at least one guide element (14, 16) is formed integrally with the at least one lever (4, 6) .

7. Device (2) according to one of Claims 1 to 5, wherein the at least one guide element (14, 16) is fitted on the at least one lever (4, 6) in a releasable manner.

8. Device (2) according to one of the preceding claims, wherein the levers (4, 6) are in the form of stamped parts.

9. Device (2) according to one of the preceding claims, having an elastic element (10) which is designed to move the levers (4, 6) into a predetermined position.

## Revendications

1. Dispositif, notamment pince (2), pour retirer une bague d'étanchéité (32) d'un injecteur (30), comprenant :
deux leviers (4, 6) qui sont reliés de manière pivotante l'un à l'autre,
au moins une surface de contact destinée à venir en prise avec une bague d'étanchéité (32) montée sur l'injecteur (30) étant formée sur chacun des deux leviers (4, 6) ; et
au moins un élément de guidage (14, 16) étant présent sur au moins l'un des deux leviers (4, 6), lequel est configuré pour guider l'injecteur (30) de telle sorte qu'une bague d'étanchéité (32) montée sur l'injecteur (30) est positionnée à l'opposé des surfaces de contact du dispositif (2),
**caractérisé en ce que** l'au moins un élément de guidage (14, 16) possède une butée (20) qui limite la mobilité de l'injecteur (30) dans sa direction axiale.

2. Dispositif (2) selon la revendication 1, l'au moins un élément de guidage (14, 16) possédant au moins un guide (14a, 14b, 16a) qui est configuré pour accueillir l'injecteur (30).

3. Dispositif (2) selon la revendication 2, l'au moins un guide (14a, 14b, 16a) étant réalisé sous la forme d'une moitié de cylindre creux.

4. Dispositif (2) selon l'une des revendications précédentes, un élément de guidage (14, 16) étant respectivement disposé sur deux côtés mutuellement opposés de l'au moins un levier (4, 6).

5. Dispositif (2) selon l'une des revendications précédentes, au moins deux surfaces de contact étant configurées sur chaque levier (4, 6) et l'au moins un élément de guidage (14, 16) possédant un premier guide (14a, 16a) et au moins un deuxième guide (14b), les premier et deuxième guides (14a, 14b, 16a) étant configurés de telle sorte que la bague d'étanchéité (32) est positionnée à l'opposé de la première surface de contact lorsque l'injecteur (30) est disposé dans le premier guide (14a, 16a) et que la bague d'étanchéité (32) est positionnée à l'opposé de la deuxième surface de contact lorsque l'injecteur (30) est disposé dans le deuxième guide (14b).

6. Dispositif (2) selon l'une des revendications 1 à 5, l'au moins un élément de guidage (14, 16) étant formé d'un seul tenant avec l'au moins un levier (4, 6).

7. Dispositif (2) selon l'une des revendications 1 à 5, l'au moins un élément de guidage (14, 16) étant monté de manière amovible sur l'au moins un levier (4, 6).

8. Dispositif (2) selon l'une des revendications précédentes, les leviers (4, 6) étant réalisés sous la forme de pièces moulées gaufrées.

9. Dispositif (2) selon l'une des revendications précédentes, comprenant un élément élastique (10) qui est configuré pour déplacer les leviers (4, 6) dans une position prédéfinie.
